# EUROPÄISCHE PATENTANMELDUNG

(11) **EP 0 354 488 A2**
(43) Veröffentlichungstag der Anmeldung: **14.02.1990**
(21) Anmeldenummer: 89114451.1
(22) Anmeldetag: 04.08.1989
(51) Int. Cl.: G09F 7/02

(54) **Befestigungsvorrichung für Schriftträger**

(30) Priorität: 08.08.1988 DE 8810098 U
(71) Anmelder: G. UNTERHOLZNER INNENAUSBAU OHG, I-39025 Naturns (IT)
(72) Erfinder: Unterholzner, Gottfried, I-39025 Naturns (Bezirk Bozen/Südtirol) (IT)

(57) **Zusammenfassung**

Die Erfindung beschreibt eine Befestigungsvorrichtung für Schriftträger, die aus größenmäßig zuschneidbaren Teilen beliebig erweiterbar und zusammensetzbar ist, ohne daß Schraubverbindungen erforderlich sind.

## Beschreibung

Der Stand der Technik auf diesem Gebiet erlaubt entweder Befestigungsvorrichtungen für Schriftträger, die nur auf einer Seite Beschriftungen tragen können, und dann beliebig zusammengesetzt werden können. Andererseits existieren Vorrichtungen, die beidseitig Beschriftungen tragen können. Dann ist es jedoch nicht möglich, beliebige Größen je nach Bedarf mit diesen Vorrichtungen aufzubauen. Es können lediglich fertige, ab Fabrik vorgefertigte Schildergrößen verwendet werden.

Es ist somit Aufgabe der vorliegenden Erfindung, eine Befestigungsvorrichtung für Schriftträger zu schaffen, welche eine mehrseitige Anbringung von Schriftträgern erlaubt, ohne daß irgendwo Befestigungselemente sichtbar sind. Gleichzeitig sollen diese Befestigungssysteme beliebig erweiterbar und zusammensetzbar sein aus nach Bedarf größenmäßig zuschneidbaren Teilen. Trotzdem sollen keine Schraubverbindungen erforderlich sein.

Erfindungsgemäß wird diese Aufgabe mit den kennzeichnenden Merkmalen des Schutzanspruchs 1 bzw. 8 gelöst. Die zugehörigen Unteransprüche beschreiben bevorzugte Ausführungsformen der Befestigungsvorrichtung.

Die vorliegende Erfindung soll anhand der folgenden Zeichnungen beschrieben werden, aus denen weitere Merkmale und Vorteile der vorliegenden Erfindung entnommen werden können:
Figur 1 zeigt eine Seitenansicht eines Füllungsprofils einer Ausführungsform der erfindungsgemäßen Befestigungsvorrichtung.
Figur 2 zeigt eine Schnittdarstellung einer weiteren erfindungsgemäßen Ausführungsform des Befestigungssystems, bei der auf der einen Seite bereits Schriftträger aufgebracht sind und bei der am Rand die Rahmenprofile angebracht sind.
   Die Schnitte der Figuren 1 und 2 verlaufen jeweils senkrecht zum Verlauf der Nuten.
Figur 3 zeigt einen Schnitt des Füllungsprofils der Ausführungsform der Erfindung gemäß Figur 2 längs der Laufrichtung der Nuten, bei der ebenfalls bereits die Rahmenprofile aufgebracht sind, jedoch keine Schriftträger angebracht sind;
Figur 4 zeigt ein Eckprofil von oben;
Figur 5 zeigt ein Eckprofil von der Seite.
Figuren 6 und 7 zeigen weitere Ansichten des Eckprofils.
Figur 8 zeigt einen Querschnitt eines Rahmenprofils in Vergrößerung
Figur 9 zeigt eine vergrößerte Detaildarstellung des Querschnitts eines Füllungsprofils im Randbereich.
Figur 10 zeigt eine Teilansicht, in der zwei Füllungsprofile aneinandergesetzt sind, im Querschnitt.
Fig. 11 zeigt eine weitere dreieckförmige Ausführungsform der erfindungsgemäßen Befestigungsvorrichtung, wobei schrifttragende Klemmleisten angebracht sind.
Fig. 12 zeigt die Ausführungsform nach Fig. 11 mit angebrachten Schriftblättchen.
Fig. 13 zeigt die Ausführungsform nach Fig. 11 mit angebrachter Schriftfolie.
Fig. 14 zeigt einen Schnitt durch eine Endkappe wie sie für eine Befestigungsvorrichtung gemäß Fig. 11 Verwendung findet.
Fig. 15 zeigt einen weiteren Schnitt durch eine Endkappe entlang der Linie A-A in Fig. 14.

Eine erfindungsgemäße Befestigungsvorrichtung für Schriftträger besteht in einer ersten Ausführungsform aus mindestens einem Füllungsprofil 1, vier Rahmenprofilen 20, vier Eckprofilen 30 und einer je nach Größe wählbaren Anzahl von speziell angepaßten Schriftträgern 40,50.

Eine Ausführungsform für das Füllungsprofil 1 ist in der Figur 1 dargestellt. Es besteht dabei aus einer rechteckigen Platte, die auf beiden Flachseiten einander gegenüberliegende, parallele Nuten 2 mit gleichem Abstand aufweist. Die Seitenwände der Nuten 2 verlaufen dabei senkrecht zu der Oberfläche der Platte, der Boden der Nuten verläuft parallel zu der Oberfläche der Platte. Die Außenkanten der Nuten sind abgeschrägt oder abgerundet. An den inneren Seitenwänden der Nuten sind hinterschneidende Ausnehmungen 3, 4 in der Nähe des Bodens der Nuten 2 angebracht. Die Ausnehmungen 3,4 weisen Seitenwände 5,6; 7,8 auf, die in einem bestimmten Winkel aufeinander zulaufen. Sie können sich am Grund der Ausnehmung 3,4 treffen.

Der Abstand der äußersten Nut zu der parallel zu den Nuten verlaufenden Seitenflächen soll an beiden Seiten gleich sein, damit gleiche Rahmenprofile 20 verwendet werden können. Vorzugsweise beträgt dieser Abstand die Hälfte des Abstandes zwischen zwei Nuten.

Vorzugsweise besteht das Füllungsprofil aus Metall, in einer besonders bevorzugten Ausführungsform aus Aluminium.

Die parallel zu den Nuten 2 verlaufenden Seitenflächen des Füllungsprofils 1 weisen jeweils einen Steg 9 und eine Nut 10 auf, so daß der Steg an der Seitenfläche eines Füllungsprofils in die Nut der Seitenfläche eines benachbarten Füllungsprofils eingreifen kann, wenn mehrere Füllungsprofile in einem Rahmen zusammengefaßt werden sollen, um ein größeres beschriftbares Element zu bilden. Wenn sich beispielsweise an der einen Seite des Füllungsprofils der Steg oben und die Nut unten befindet, so muß an der anderen Seitenfläche die Nut oben und der Steg unten sein. Jeder Steg und die dazugehörige Nut müssen ineinander passende Formen aufweisen. Es können selbstverständlich auch jeweils mehrere Stege und Nuten an den Seitenflächen vorgesehen werden. Es würde auch genügen, an einer Seitenfläche einen Steg und an der gegenüberliegenden Seite eine Nut vorzusehen.

Weiterhin könnten auch andere Verbindungstechniken vorgesehen werden, entscheidend ist, daß die Füllungen senkrecht zu der Oberfläche verschoben, d.h. z.B. aus einem Rahmen herausgedrückt werden können. Eine parallel zu der Oberfläche der Füllungen kraftschlüssige Verbindung ist dabei nicht erforderlich, da die Füllungen durch die Rahmenkonstruktion zusammengehalten werden. Die quer zu den Nuten 2 verlaufenden Seitenwände des Füllungprofils 1 sind hier der Einfachheit halber glatt ausgeführt. Sie können jedoch ebensolche Stege und Nuten aufweisen. Dadurch könnten dann Füllungsprofile auch in Längsrichtung der Nuten aneinandergesetzt werden.

Eine weitere erfindungsgemäße Ausführungsform des Füllungsprofils ist in den Figuren 2, 9 und 10 dargestellt. Hierbei sind die Nuten 2 zur Gewichts- und Materialersparnis erheblich vergrößert. Anstelle der Ausnehmungen bei 4 in der Nähe des Bodens der Nuten 2 beginnen nun die Seitenwände mit einem vorzugsweise leicht gebogenen Übergang direkt am Boden der Nuten. Zur Befestigung der Schriftträger 40 sind dann die Köpfe 12 der zwischen den Nuten befindlichen Stege, die von den Seitenwänden der Nuten gebildet werden, verbreitert. Diese Köpfe 12 weisen vorzugsweise Abschrägungen auf, so daß die Köpfe im Querschnitt näherungsweise als Sechsecke erscheinen.

An den senkrecht zu den Nuten verlaufenden Seiten des Füllungsprofils 1 sind Ausfräsungen 18 angebracht, deren Abstand und Neigungswinkel demjenigen der jeweils äußersten Köpfe der Stege entspricht.

Die Rahmenprofile 20 können in einer besonders bevorzugten Ausführungsform bei geschickter Wahl der Größe, der Form und des Abstandes der Ausfräsungen 18 an allen Seiten gleich sein. Sie weisen an ihrer dem Führungsprofil 1 zugewandten Seite zwei Anlageflächen 21, 22 auf, an denen die Seitenfläche des Führungsprofils anliegen kann. Zwischen diesen Anlageflächen befindet sich eine Ausnehmung, die ausreichend Raum für den Steg 9 bietet und die innerhalb des Rahmenprofils an ihrem Boden rechteckige Erweiterungen aufweist. Außerhalb der Anlegeflächen 21, 22 erstrecken sich Profile um den Abschnitt der Flachseite des Füllungsprofils 1 zwischen der Seitenfläche und der äußersten Nut bzw. der Seitenfläche und der Ausfräsung 18. Sie tragen jeweils eine weitere Anlagefläche 26, die an der Abschrägung der äußersten Nut anliegt. Die Profile können so gestaltet sein, daß sie die weiteren Anlageflächen federnd gegen die Abschrägung der äußersten Nut pressen. Dadurch kann das Rahmenprofil 20 von der Seite auf das Füllungsprofil 1 aufgeschnappt werden. Das Rahmenprofil kann an der dem Füllungsprofil abgekehrten Seite abgerundet gestaltet sein. Es kann in der Mitte der Außenseite eine durchgehende Ausnehmung in Längsrichtung aufweisen. Die Rahmenprofile bestehen vorzugsweise aus Metall, in einer besonders bevorzugten Ausführungsform aus Aluminium.

Die Rahmenprofile werden von den Eckprofilen 30 zusammengehalten. Diese bestehen vorzugsweise aus Kunststoff, in einer besonders bevorzugten Ausführungsform aus PVC-Spritzguß. Sie bestehen aus einer um 90° abgewinkelten gleichschenkeligen L-Form. Ihre äußere Querschnittsform entspricht dem äußeren Querschnitt der Rahmenprofile 20. Jeder der Schenkel des Eckprofils mündet in einen länglichen, vorn zugespitzten Stift 32, dessen Querschnittsform so gewählt ist, daß sie formschlüssig in die innere Ausnehmung des Rahmenprofils eingreifen kann.

Die Schriftträger 40 für größere Schriftflächen umfassen eine beschriftbare Oberfläche 41 einer Grundplatte 42. An den parallel zu den Nuten verlaufenden Rändern der Grundplatte 42 ist diese um 90° nach unten gebogen und endet in der vorzugsweise verbreiterten Auflagefläche 43, mit der sie auf der Oberfläche des Füllungsprofils aufliegt. Bei sehr breiten Schriftträgern können Leisten 44 vorgesehen sein, die sich von der Grundplatte 42 auf die Oberfläche des Füllungsprofils 1 heraberstrecken. Sinnvollerweise werden diese nur an solchen Stellen vorgesehen, wo aufgrund der Plazierung der Schriftträgerelemente und des Füllungsprofils keine Nuten vorhanden sind. Je nach Größe weist ein Schriftenträger ein oder mehrere Paare von elastischen Klemmleisten 46 auf. Ein solches Paar Klemmleisten 46 weist an den einander zugewandten Seiten der Klemmleisten 46 glatte Flächen auf. An der Außenseite verbreitern sich beide Klemmleisten von dem wegen der Elastizität dünn gehaltenen Ansatz an der Grundplatte 42. Sie weisen an ihrem äußeren Ende Abschrägungen auf. Nach diesen Abschrägungen wird die größte Breite der Klemmleisten erreicht. An diese schließt sich eine Ausnehmung an, die jeweils so geformt ist, und deren Abstand von der Grundplatte so gewählt ist, daß die breiteste Stelle der Klemmleisten jeweils hinter den verbreiteten Köpfen der Stege in Eingriff bringbar ist.

Schriftenträger für sehr schmale Schriften, die z.B. auch als Trennlinien dienen können, besitzen nur eine mittige Auflagefläche 53, die von zwei Klemmleisten 56 umgeben ist, deren Abschrägungen in diesem Fall einander zugekehrt sind.

Der Aufbau des Befestigungssystems aus den Einzelteilen erfolgt folgendermaßen:

Die Rahmenprofile 20 können von beliebigen Längen frei abgeschnitten werden, da sie für alle Seiten gleich sind und beliebig zuschneidbar sind. Bei den hier erforderlichen Rahmenprofilen, die an parallelen Seiten des Füllungsprofils 1 angebracht werden sollen, werden jeweils zwei mit Eckprofilen versehen. Sodann werden die anderen zwei parallelen Rahmenprofile, die nicht mit Eckprofilen versehen sind, auf das Füllungsprofil aufgeschnappt. Sodann werden die beiden mit Eckprofilen versehenen Rahmenprofile auf die anderen beiden parallelen Seiten des Füllungprofils aufgeschnappt. Dadurch greifen gleichzeitig die Stifte an den Eckprofilen in die jeweils vormontierten Rahmenprofile ein, und es entsteht ein fester Rahmen um das Füllungsprofil.

Das Füllungsprofil kann aus einer beliebigen Größe ausgeschnitten werden, dabei sind die Abmessungen längs der Nuten beliebig wählbar, die Abmessungen quer zu den Nuten jeweils in Einheiten zu einem Nutenabstand. Sofern größere Flächen erforderlich sind, als sie durch ein einziges Füllungsprofil gebildet werden können, so können durch die Nut- und Federverbindungen an den Füllungsprofilen mehrere Füllungsprofile beliebig aneinander gesetzt werden, um die gewünschte Größe zu erreichen.

Vor dem Aufschnappen der Rahmenprofile 20 muß bei zugeschnittenen Füllungsprofilen 1 lediglich noch die Ausfräsung 18 angebracht werden, in die die quer zu der Nutenrichtung verlaufenden Rahmenprofile eingeschnappt werden.

Diese Erfindung erlaubt vorteilhafterweise die Herstellung beliebig großer Befestigungsvorrichtungen für Schriftenträger aus drei vorgefertigten Grundbauelementen: Den Eckprofilen, den Rahmenprofilen und den Füllungsprofilen. Die Rahmenprofile können dabei als Meterware geliefert werden und nach Bedarf zugeschnitten werden. Die Füllungsprofile können sowohl durch Zuschneiden als auch durch Aneinandersetzen auf beliebige Größen angepaßt werden. Auch Rahmenprofile können, wenn eine ausreichende Länge nicht verfügbar ist, einfach aneinandergesetzt werden. Einer Verbindung zwischen den nebeneinanderliegenden Rahmenprofilen bedarf es dann nicht.

Die Schriftenträger 40 können dann von beiden Seiten in beliebiger Anordnung auf das Füllungsprofil aufgeschnappt werden, wobei sie auch jederzeit wieder abgenommen oder ausgewechselt werden können.

Eine zweite Ausführungsform der Erfindung beschreibt, wie aus den Figuren 11-15 ersichtlich, Befestigungsvorrichtungen für Schriftträger, die auf annähernd waagerechten Flächen aufgestellt werden können.

Die Befestigungsvorrichtung weist ein Basisprofil 60 mit dreieckigen Querschnitt auf. Von den drei sich ergebenden Außenflächen dienen zwei Flächen 88 zur Anbringung von Schriftträgern und die dritte Fläche 90 zum Stellen der Vorrichtung auf eine ebene Unterlage.

Die Flächen 88 weisen dabei die schon weiter vorn beschriebenen Strukturen 2-18 zum Anbringen von Schriftträgern 40 auf.

Zusätzlich können noch ausgebucktete Nuten 64 in den Stegen 9 vorgesehen sein, die das Anbringen herkömmlicher Schriftblättchen 66 erlauben.

Die abgerundeten Kanten 92 des Basisprofils 60 besitzen am Übergang zum Klemmleistenprofil Kerben 94 die ein Befestigen von Schriftfolien 70 gestatten.

Die Stellfläche 90 des Basisprofil weist Längsvertiefungen 72 zur Aufnahme von Auflagepuffern 74 auf.

Die Basisprofile 60 können in beliebigen benötigten Längen zugeschnitten werden.

Die Stirnseiten des Profils 60 werden durch Endkappen 62 abgeschlossen. Diese weisen eine ebene Abschlußfläche 80 auf sowie ein dazu rechtwinklig sich erstreckendes Innenstück 82. Das Innenstück 82 ist mit einer Schraubenöffnung 84 versehen und kann somit mit einer Schraube 86 an der Stellfläche 90 des Basisprofils 60 befestigt werden. Zu diesem Zweck weist die Stellfläche 90 eine offene Mittelnut 76 auf in der die Schraube 86 mit ihrem Schraubenkopf bündig einsetzt.

Die Endkappen 62 können vorzugsweise aus Metall oder Kunststoff hergestellt sein.

## Patentansprüche

1. Befestigungsvorrichtung für Schriftträger zur beidseitigen Befestigung der Schriftträger und zur Bildung beliebig großer Beschilderungselemente aus wenigen standardisierten Elementen,
**gekennzeichnet durch**
den Aufbau aus mindestens einem Füllungsprofil (1), Rahmenprofilen (20) und Eckprofilen (30),
- wobei das Füllungsprofil (1) auf beiden Flachseiten gleichmäßig beabstandete Ausnehmungen (2) mit Hinterschneidungen (3,4) aufweist, in denen jeweils Klemmleisten (46, 56) der Schriftträger (40, 50) oder die Rahmenprofile (20) befestigbar sind;
- wobei die Rahmenprofile (20) Anlageflächen (21,22) und Profilleisten mit weiteren Eigenanlageflächen (26), durch die sie in die Ausnehmungen (2) oder besondere Ausfräsungen (18) des Füllungsprofils (1) aufschnappbar sind, sowie eine durchlaufende Ausnehmung (23) mit Hinterschneidungen (24, 25) aufweisen, in die die Eckprofile (30) einsetzbar sind;
- wobei die Eckprofile (30) mit länglichen, der Größe der Ausnehmung (23) der Rahmenprofile (20) angepaßten Stiften (32) versehen sind.

2. Befestigungsvorrichtung nach Anspruch 1,
**dadurch gekennzeichnet,**
daß die Füllungsprofile (1) an mindestens einer ihrer Seitenflächen mit aneinander angepaßten Nuten (10) bzw. Stegen (9) versehen sind.

3. Befestigungsvorrichtung nach Anspruch 1 oder 2,
**dadurch gekennzeichnet,**
daß die Füllungsprofile (1) aus Metall bestehen.

4. Befestigungsvorrichtung nach Anspruch 3,
**dadurch gekennzeichnet,**
daß die Füllungsprofile (1) aus Aluminium bestehen.

5. Befestigungsvorrichtung nach einem der vorhergehenden Ansprüche,
**dadurch gekennzeichnet,**
daß die Rahmenprofile (20) aus Metall bestehen.

6. Befestigungsvorrichtung nach Anspruch 5,
**dadurch gekennzeichnet,**
daß die Rahmenprofile (20) aus Aluminium bestehen.

7. Befestigungsvorrichtung nach einem der vorhergehenden Ansprüche,
**dadurch gekennzeichnet,**
daß die Eckprofile (30) aus PVC bestehen.

8. Befestigungsvorrichtung für Schriftträger zur einseitigen Befestigung der Schriftträger und zur Bildung beliebig langer Beschilderungselemente aus wenigen standardisierten Elementen,
**gekennzeichnet durch**
den Aufbau aus einem Basisprofil (60) und (zwei) Endkappen (62)
- wobei das Basisprofil (60) einen dreieckförmigen Querschnitt aufweist;
- wobei das Basisprofil (60) auf einer oder zwei seiner Flachseiten (88) gleichmäßig beabstandete Ausnehmungen (2) mit Hinterschneidungen (3,4) in denen Klemmleisten (46) der Schriftträger befestigbar sind, aufweist;
- wobei das Basisprofil (60) ferner auf einer oder zwei seiner Flachseiten (88) ausgebuchteten Nuten (64) zur Befestigung von Schriftblättchen (66) aufweist;
- wobei das Basisprofil (60) ferner auf einer oder zwei seiner Flachseiten (88) Nuten (68) zur Aufnahme von Schriftfolien (70) aufweist;
- wobei das Basisprofil (60) ferner auf einer seiner Flachseiten (90) Nuten (72) zur Aufnahme von Auflagepuffern (74) aufweist sowie eine Mittelnut (76) mit einer durchgehenden Längsöffnung (78)
- wobei die Endkappen (62) eine ebene Abschlußfläche (80) aufweisen und ein dazu rechtwinklig angeordnetes Innenstück (82), das eine Schraubenöffnung (84) aufweist, mit dem die Endkappe (62) an der Mittelnut (76) des Basisprofils (60) über eine Schraube (86) befestigbar ist.

9. Befestigungsvorrichtung nach Anspruch 8
**dadurch gekennzeichnet**,
daß das Basisprofil (60) aus Metall besteht.

10.Befestigungsvorrichtung nach Anspruch 9,
**dadurch gekennzeichnet**,
daß das Basisprofil (60) aus Aluminium besteht.
